# EUROPÄISCHE PATENTSCHRIFT

(11) **EP 3 289 229 B1**
(45) Veröffentlichungstag und Bekanntmachung des Hinweises auf die Patenterteilung: **04.09.2019**
(21) Anmeldenummer: 15727661.9
(22) Anmeldetag: 09.06.2015
(51) Int. Cl.: F15B 21/00, F15B 13/043

(54) **VENTILANORDNUNG**
VALVE ARRANGEMENT
ENSEMBLE DE VANNES

(43) Veröffentlichungstag der Anmeldung: 07.03.2018
(73) Patentinhaber: Festo AG & Co. KG, 73734 Esslingen (DE)
(72) Erfinder: NEEF, Bodo, 73765 Neuhausen (DE)
(74) Vertreter: Patentanwälte Magenbauer & Kollegen Partnerschaft mbB
(86) Internationale Anmeldenummer: PCT/EP2015/062804
(87) Internationale Veröffentlichungsnummer: WO 2016/198094

(56) Entgegenhaltungen:
- DE-A1- 19 537 482
- DE-A1-102009 023 706
- DE-T2- 69 915 012
- US-A- 3 556 144

## Beschreibung

Die Erfindung betrifft eine Ventilanordnung zur fluidischen Versorgung eines Fluidverbrauchers, mit mehreren Hauptventilen, die fluidisch kommunizierend mit jeweils zugeordneten Fluidanschlüssen verbunden sind und die für eine Beeinflussung von Fluidströmen an den Fluidanschlüssen ausgebildet sind, wobei die Fluidanschlüsse zumindest teilweise an einer Anschlussfläche eines Grundkörpers angeordnet sind, und mit elektrisch ansteuerbaren Vorsteuerventilen, die für eine fluidische Ansteuerung der Hauptventile ausgebildet sind, wobei dem Grundkörper eine gegenüberliegend zur Anschlussfläche angeordnete Anschlussplatte zugeordnet ist, die von einem Fluidkanal durchsetzt ist, der in einen Arbeitsanschluss zum Anschluss eines Fluidverbrauchers mündet, wobei zwischen der Anschlussfläche und der Anschlussplatte ein separat ausgebildeter Kanalkörper angeordnet ist, der wenigstens einen Anschlusskanal für eine fluidisch kommunizierende Verbindung zwischen wenigstens einem der Fluidanschlüsse und dem Arbeitsanschluss und wenigstens einen Verbindungskanal für eine fluidische Kopplung von wenigstens zwei Fluidanschlüssen aufweist.

Die DE 10 2009 023 706 A2 offenbart einen pneumatischen Stellungsregler mit einem Arbeitsglied und einer auf dieses wirkenden, zwei miteinander gekoppelte piezopneumatische Ventile umfassenden Ventileinheit mit einem Signaleingang für ein elektrisches Steuersignal sowie einem an eine Druckgasversorgung anschließbaren Versorgungseingang und einen an das pneumatische Arbeitsglied angeschlossenen Arbeitsausgang sowie einen Entlüftungsausgang für das Arbeitsmedium auf. Dabei weisen die Ventile jeweils ein Ventilgehäuse mit einem Aufnahmehohlraum und einen darin dichtend einsetzbaren funktionsspezifischen Ventileinsatz mit einer durchströmten Schalteinheit auf. Der Ventilsitz und der mit diesem zusammenwirkende Ventilkörper sind an der Schalteinheit vorgesehen. In dem Ventilgehäuse angeordnete Strömungskanäle münden dergestalt in den zugeordneten Aufnahmehohlraum, dass bei identischem Ventilgehäuse durch Austausch des Ventileinsatzes unterschiedliche Funktionscharakteristiken des betreffenden Ventils realisierbar sind.

Die US 3 556 144 A offenbart ein Wegeventil mit doppeltwirkenden Ventilkegeln, die in einem Ventilkörper angeordnet sind, der von einem oder mehreren Pilotventilen gesteuert wird. Die Pilotventile steuern Pilotflüssigkeit zu und durch eine Vielzahl von Pilotfluidkontrollkanälen. Ein Steuermuster für die Steuerkanäle ist vorgegeben und derart auf das Pilotventil abgestimmt, dass das Steuerventil eine Vielzahl von Funktionen ausführen kann.

Aus der DE 19537482 A1 ist ein hydraulischer Steuerblock für Hydraulikaggregate, insbesondere zur Steuerung von hydraulischen Anlagen, doppeltwirkenden Hydraulikzylindern, hydraulischen Antrieben oder dergleichen bekannt. Dieser Steuerblock umfasst vier paarweise einander gegenüberliegend angeordnete Ventileinheiten. Um einen hydraulischen Steuerblock zu schaffen, der kostengünstig hergestellt werden kann und dessen Schaltung in einfacher Weise veränderbar ist, wird der Steuerblock einen Mittelblock und zwei lösbar am Mittelblock befestigte Ventilblöcke aufgeteilt, von denen jeder zwei Ventileinheiten aufnehmen kann, wobei am Mittelblock zwei Ventilseiten mit je einer Ventilblockschnittstelle zur Aufnahme je eines Ventilblockes vorgesehen sind.

Die DE 699 15 012 T2 offenbart einen Anschlussblock für mehrere Ventile zum Anbringen von Druckmittelventilen auf einer Oberfläche, umfassend eine Ventilschnittstelle und einschließend längslaufende Kanäle für zumindest ein Versorgungsdruckmittel, wobei Verbindungskanäle zur Leitung des Druckmittels zu der Ventilschnittstelle und dadurch zu unterschiedlichen Ventilen angeordnet sind und wobei der Anschlussblock eine Anschlussblockschnittstelle auf einer Seite getrennt von der Ventilschnittstelle umfasst, wobei jeder Verbindungskanal für Versorgungsdruckmittel einen ersten Bereich zwischen dem längslaufenden Kanal und der Anschlussblockschnittstelle und einen zweiten Bereich zwischen der Anschlussblockschnittstelle und der Ventilschnittstelle umfasst und wobei ein auswählbares modulares Gehäuse angeordnet ist, um die Bereiche zu verbinden oder den ersten Bereich zu sperren und den zweiten Bereich weiterzuführen oder um beide Bereich zu sperren.

Die Aufgabe der Erfindung besteht darin, eine Ventileinrichtung bereitzustellen, bei der eine Anpassung an unterschiedliche Einsatzfälle einfach möglich ist.

Diese Aufgabe wird für eine Ventileinrichtung der eingangs genannten Art mit den Merkmalen des Anspruchs 1 gelöst. Hierbei ist vorgesehen, dass

der Grundkörper die Anschlussplatte umfasst und wobei zwischen der Anschlussfläche und der Anschlussplatte ein Aufnahmeschacht für den Kanalkörper ausgebildet ist und wobei der Kanalkörper in wenigstens einer Funktionsstellung für die fluidisch kommunizierende Verschaltung der Hauptventile mit dem Arbeitsanschluss und einem in der Anschlussplatte ausgebildeten Versorgungsanschluss und einem in der Anschlussplatte ausgebildeten Abluftanschluss im Aufnahmeschacht anbringbar ist.

Bei einer alternativen Ausführungsform der Erfindung ist vorgesehen, dass die separat ausgebildete Anschlussplatte zur Anbringung an der Anschlussfläche ausgebildet ist und einen Aufnahmeschacht für den Kanalkörper umfasst, wobei der Kanalkörper in wenigstens einer Funktionsstellung für die fluidisch kommunizierende Verschaltung der Hauptventile mit dem Arbeitsanschluss und einem in der Anschlussplatte ausgebildeten Versorgungsanschluss und einem in der Anschlussplatte ausgebildeten Abluftanschluss im Aufnahmeschacht anbringbar ist.

Dabei dient die Anschlussplatte vorzugsweise als kundenseitige Schnittstelle zum Anschluss des Fluidverbrauchers am Arbeitsanschluss und gegebenenfalls zum Anschluss weiterer fluidischer Komponenten wie beispielsweise einer Fluidquelle und/oder eines Abluft-Schalldämpfers. Die Anschlussplatte kann wahlweise einstückig mit dem Grundkörper ausgebildet sein oder als separate Komponente für eine Montage am Grundkörper, insbesondere mittels Schraubverbindungen, vorgesehen sein. Entscheidend ist, dass zwischen der Anschlussfläche des Grundkörpers und einer der Anschlussfläche des Grundkörpers zugewandten Oberfläche der Anschlussplatte ein Raumvolumen vorgesehen ist, in das der separat ausgebildete Kanalkörper eingefügt werden kann. Die Aufgabe des Kanalkörpers besteht darin, eine vorgebbare fluidische Verschaltung zwischen den Fluidanschlüssen bereitzustellen, die an der Anschlussfläche des Grundkörpers ausgebildet sind. Durch Austausch des Kanalkörpers gegen einen anders ausgebildeten Kanalkörper können voneinander unterschiedliche fluidische Verschaltungen zwischen den Hauptventilen vorgegeben und damit ein unterschiedliches Verhalten der Ventilanordnung am Arbeitsanschluss erreicht werden. Dabei umfassen die fluidische Verschaltungen im Kanalkörper zum einen den Anschlusskanal, der für eine direkte oder indirekte fluidische Verbindung zwischen dem jeweiligen Fluidanschluss am Grundkörper und dem in der Anschlussplatte ausgebildeten und mit dem Arbeitsanschluss fluidisch verbundenen Fluidkanal ausgebildet ist sowie den Verbindungskanal, der für eine fluidische Verbindung von wenigstens zwei Fluidanschlüssen vorgesehen ist und hiermit eine fluidische Kopplung von wenigstens zwei Hauptventilen ermöglicht. Dabei kann vorgesehen sein, dass ein Verbindungskanal ausschließlich zwei oder mehrere Fluidanschlüsse miteinander verbindet. Alternativ kann vorgesehen sein, dass ein Verbindungskanal neben der Verbindung von zwei Fluidanschlüssen auch mit dem Anschlusskanal und/oder mit einem Versorgungsanschluss oder einem Abluftanschluss fluidisch verbunden ist.

Zweckmäßig ist es, wenn wenigstens ein Hauptventil und/oder wenigstens ein Vorsteuerventil eine vorgegebene Ventilstellung aufweisen. Bei der vorgegebenen Ventilstellung handelt es sich vorzugsweise um eine vollständige Öffnungsstellung oder eine vollständige Schließstellung für das jeweilige Ventil. Diese vorgegebene Ventilstellung wird insbesondere durch Vorspannmittel wie beispielsweise eine Druckfeder gewährleistet, wobei die Druckfeder insbesondere auf ein Ventilglied des jeweiligen Ventils einwirkt. Eine Bewegung des Ventilglieds aus der vorgebbaren Ventilstellung erfordert eine Überwindung der Vorspannkraft des Vorspannmittels. Hierzu kann dem jeweiligen Ventil beispielsweise ein elektromechanischer Antrieb, insbesondere ein Magnetantrieb, oder ein fluidischer Antrieb in der Art eines Pneumatikzylinders zugeordnet sein. Dementsprechend ist eine Bereitstellung von elektrischer oder fluidischer Energie erforderlich, um das jeweilige Ventil aus der vorgegebenen Ventilstellung in eine zweite Ventilstellung oder Funktionsstellung zu bringen, wobei hierbei eine Energiespeicherung im Vorspannmittel stattfindet. Bei Ausfall der zur Ansteuerung des jeweiligen Ventils erforderlichen elektrischen oder fluidischen Energie kehrt das Ventil bzw. der Ventilkörper des Ventils aufgrund der im Vorspannmittel gespeicherten Energie in die vorgegebene Ventilstellung zurück. Exemplarisch ist vorgesehen, dass die Vorsteuerventile als elektromechanische angetriebene Ventile ausgebildet sind, während die Hauptventile als fluidisch angesteuerte Ventile ausgebildet sind.

In weiterer Ausgestaltung der Erfindung ist vorgesehen, dass in der Anschlussplatte ein weiterer Fluidkanal ausgebildet ist, der in einen Versorgungsanschluss oder in einen Abluftanschluss mündet und dass im Kanalkörper ein weiterer Anschlusskanal und/oder ein weiterer Verbindungskanal für eine fluidisch kommunizierende Verbindung zwischen wenigstens einem der Fluidanschlüsse und dem Versorgungsanschluss oder dem Abluftanschluss und/oder für eine fluidische Kopplung von wenigstens zwei weiteren Fluidanschlüssen ausgebildet ist. Hierdurch werden komplexe fluidische Verschaltungen zwischen den Fluidanschlüssen und gegebenenfalls zwischen dem Versorgungsanschluss und/oder dem Abluftanschluss ermöglicht, mit denen vorgebbare Funktionsweisen die Hauptsteuerventile, insbesondere bei Ausfall einer elektrischen Versorgung für die Vorsteuerventile und/oder einer fluidischen Versorgung für die Vorsteuerventile und/oder die Hauptsteuerventile definiert werden können. Da der Kanalkörper separat vom Grundkörper ausgebildet ist, kann er, vorzugsweise werkzeuglos, ausgetauscht werden, so dass eine Anpassung der Ventilanordnung an unterschiedliche Einsatzfälle vereinfacht wird. Da die Funktionsweise der Ventilanordnung maßgeblich, insbesondere ausschließlich, von der fluidischen Verschaltung der Fluidanschlüsse bestimmt wird, eignet sich die Ventilanordnung insbesondere für eine sicherheitsgerichtete Versorgung eines Fluidverbrauchers, bei dem es sich insbesondere um einen Pneumatikzylinder oder einen pneumatischen Schwenkantrieb handeln kann.

Dementsprechend ist es vorteilhaft, wenn im Kanalkörper mehrere Verbindungskanäle ausgebildet sind, die für eine vorgebbare fluidische Verschaltung der Hauptventile mit dem Arbeitsanschluss und dem Versorgungsanschluss und dem Abluftanschluss ausgebildet sind.

Bevorzugt ist vorgesehen, dass die, vorzugsweise vier, Hauptventile gleichartig, insbesondere identisch, ausgebildet sind. Hierdurch wird eine vorteilhafte Variabilität der Ventilanordnung im Hinblick auf verschiedene Möglichkeiten zur fluidischen Verschaltung der einzelnen, insbesondere vier, Hauptventile gewährleistet. Vorzugsweise ist vorgesehen, dass die Hauptventile jeweils einen gleichartigen Aufbau aufweisen und insbesondere durch Membrankammern fluidisch angesteuerte Ventilkörper aufweisen. Vorteilhaft ist vorgesehen, dass die Membrankammern eines Hauptventils jeweils druckausgeglichen sind, so dass ein Druckniveau des vom Hauptventil zu steuernden Fluids zumindest innerhalb eines gewissen, vorgebbaren Druckintervalls unerheblich für die Funktion des Hauptventils ist. Beispielhaft handelt es sich bei den Hauptventilen um normal geschlossene (normally closed - NC) oder normal geöffnete (normally open - NO) Ventile. Besonders bevorzugt ist vorgesehen, dass alle Hauptventile der Ventilanordnung identisch ausgeführt sind.

Bei einer vorteilhaften Weiterbildung der Erfindung ist vorgesehen, dass am Grundkörper und am Kanalkörper zueinander korrespondierende Informationsschnittstellen angeordnet sind, die für einen Datenaustausch zwischen einer elektronischen Speichereinrichtung im Kanalkörper und einer elektronischen Verarbeitungseinrichtung im Grundkörper ausgebildet sind. Mit Hilfe der Informationsschnittstellen ist eine elektrische oder elektronische Übertragung von Informationen zwischen der Speichereinrichtung im Kanalkörper und der elektronischen Verarbeitungseinrichtung im Grundkörper möglich. Beispielsweise können in der Speichereinrichtung Informationen über die fluidische Verschaltung im Kanalkörper gespeichert sein. Ergänzend oder alternativ kann vorgesehen sein, dass die Speichereinrichtung für eine Zwischenspeicherung von Sensorwerten, die von einem im Kanalkörper angeordneten Sensormittel bereitgestellt werden, ausgebildet ist. Ergänzend oder alternativ kann vorgesehen sein, dass die Speichereinrichtung für eine Speicherung von Parametern ausgebildet ist, die von der Verarbeitungseinrichtung bereitgestellt werden und zur Parametrisierung des im Kanalkörper angeordneten Sensormittels herangezogen werden. Dementsprechend ist wahlweise ein unidirektionaler oder ein bidirektionaler Datenaustausch zwischen der Speichereinrichtung und der Verarbeitungseinrichtung vorgesehen. Dabei kann die Informationsschnittstelle für eine unmittelbare elektrische Kopplung zwischen Kanalkörper und Grundkörper ausgebildet sein, alternativ ist die Informationsschnittstelle für eine drahtlose Datenübertragung zwischen Kanalkörper und Grundkörper, insbesondere auf optischem oder induktivem Wege, ausgebildet.

Bei einer ersten Ausführungsform der Erfindung ist vorgesehen, dass der Grundkörper die Anschlussplatte umfasst und wenn zwischen der Anschlussfläche und der Anschlussplatte ein Aufnahmeschacht für den Kanalkörper ausgebildet ist, wobei der Kanalkörper in wenigstens einer Funktionsstellung für die fluidisch kommunizierende Verschaltung der Hauptventile mit dem Arbeitsanschluss und dem Versorgungsanschluss und dem Abluftanschluss im Aufnahmeschacht anbringbar ist. Bei dieser Ausgestaltung des Grundkörpers ist vorzugsweise vorgesehen, den Kanalkörper parallel zur Anschlussfläche des Grundkörpers in den Aufnahmeschacht einzuschieben und in einer vorgegebenen Funktionsstellung zwischen der Anschlussfläche und der Anschlussplatte festzulegen. Hierdurch kann eine besonders einfach durchzuführende Montage des Kanalkörpers am Grundkörper realisiert werden. Besonders bevorzugt ist vorgesehen, dass der Kanalkörper und der Aufnahmeschacht derart aneinander angepasst sind, dass ein exakt vorgebbare Funktionsposition des Kanalkörpers gegenüber dem Grundkörper für eine Funktion der Ventilanordnung eingehalten werden muss, um Fehlfunktionen der Ventilanordnung bei falsch montiertem Kanalkörper zu verhindern.

Bei einer zweiten Ausführungsform der Erfindung ist vorgesehen, dass die separat ausgebildete Anschlussplatte zur Anbringung an der Anschlussfläche ausgebildet ist und einen Aufnahmeschacht für den Kanalkörper umfasst, wobei der Kanalkörper in wenigstens einer Funktionsstellung für die fluidisch kommunizierende Verschaltung der Hauptventile mit dem Arbeitsanschluss und dem Versorgungsanschluss und dem Abluftanschluss im Aufnahmeschacht anbringbar ist. Bei dieser alternativen Ausgestaltung der Ventilanordnung ist der Kanalkörper zumindest nahezu vollständig in einer Vertiefung in der Anschlussplatte aufgenommen und wird zusammen mit der Anschlussplatte am Grundkörper festgelegt. Hierdurch kann eine besonders einfache Gestaltung des Kanalkörpers und der Anschlussfläche, insbesondere im Hinblick auf die fluidische Abdichtung zwischen Kanalkörper und Anschlussfläche sowie der Anschlussplatte realisiert werden. Vorzugsweise weist die Anschlussplatte eine kommunizierend mit der Vertiefung zur Aufnahme des Kanalkörpers verbundene Abluftöffnung auf, die bei eingelegtem Kanalkörper verschlossen ist und die bei Fehlen des Kanalkörpers gewährleistet, dass keine Bereitstellung von druckbeaufschlagtem Fluid an den Arbeitsanschluss stattfindet, um hierdurch Fehlfunktionen der Ventilanordnung zu vermeiden.

Vorteilhaft ist es, wenn dem Anschlusskanal und/oder dem Verbindungskanal wenigstens eine pneumatische Komponente aus der Gruppe: Druckregelventil, Drosselventil, Schaltventil, zugeordnet ist. Mit einer derartigen pneumatischen Komponente kann das Steuerungsverhalten der Ventilanordnung aktiv oder passiv beeinflusst werden. Eine aktive Beeinflussung des Steuerungsverhaltens kann insbesondere mit Hilfe wenigstens eines elektrisch oder fluidisch, vorzugsweise pneumatisch, angesteuerten Schaltventils verwirklicht werden, das dem Anschlusskanal oder dem Verbindungskanal zugeordnet ist und einen freien fluidischen Querschnitt des jeweiligen Kanals, insbesondere zwischen einer Öffnungsstellung und einer Schließstellung, beeinflussen kann. Eine passive Einflussnahme auf das Steuerungsverhalten der Ventilanordnung kann beispielsweise mit einem elektrisch oder manuell einstellbaren Druckregelventil oder Drosselventil vorgenommen werden, indem Fluidströmungen zwischen den Fluidanschlüssen auf ein vorgebbares Druckniveau geregelt oder auf einen vorgebbaren Volumenstrom gedrosselt werden.

Vorzugsweise ist vorgesehen, dass dem Anschlusskanal und/oder dem Verbindungskanal wenigstens ein Sensormittel aus der Gruppe: Drucksensor, Durchflusssensor, Temperatursensor, zugeordnet ist. Mit Hilfe eines derartigen Sensormittels, das ein von einer gemessenen physikalischen Größe abhängiges, elektrisches Sensorsignal in analoger oder digitaler Form ausgibt, sind Aussagen darüber möglich, in welcher Weise sich die Ventilanordnung und/oder der an der Ventilanordnung angeschlossenen Fluidverbraucher aktuell verhalten oder in naher Zukunft verhalten werden, um daraus eventuelle Veränderungen für die Bereitstellung von druckbeaufschlagtem Fluid an den Fluidverbraucher, insbesondere durch geeignete Ansteuerung eines oder mehrerer der Hauptventile, zu bewirken.

Bei einer vorteilhaften Ausführung der Erfindung ist vorgesehen, dass dem Arbeitsanschluss an der Anschlussplatte eine Ventilplatte zugeordnet ist, die wenigstens ein Steuerventil umfasst, das für eine Beeinflussung eines Fluidstroms zwischen einer Fluidquelle und einem Fluidverbraucher ausgebildet ist, wobei ein fluidischer Steueranschluss des Steuerventils in fluidischer kommunizierender Verbindung mit dem Arbeitsanschluss steht und wobei der Ventilplatte wenigstens ein Sensormittel aus der Gruppe: Drucksensor, Durchflusssensor, Temperatursensor, Positionssensor, zugeordnet ist, wobei das Sensormittel elektrisch mit der Anschlussplatte verbunden ist oder in der Anschlussplatte aufgenommen ist. Mit einer solchen Ventilplatte kann beispielsweise die begrenzte Durchflussfähigkeit der Ventilanordnung erhöht werden, um auch Fluidverbraucher mit einem hohen Fluidverbrauch ansteuern zu können. In der Ventilplatte ist wenigstens ein Steuerventil angeordnet, das beispielsweise für den entsprechend hohen Durchfluss ausgelegt ist und das mit Hilfe der Ventilanordnung, insbesondere über deren Arbeitsanschluss, fluidisch vorgesteuert betrieben wird. Für eine Überwachung der Position dieses Steuerventils ist der Ventilplatte wenigstens ein Sensormittel zugeordnet, mit dessen Hilfe eine Funktionsstellung des Steuerventils unmittelbar oder mittelbar festgestellt werden kann, um daraus Rückschlüsse auf die Funktion des angesteuerten Fluidverbrauchers und/oder die Funktion des Steuerventils ziehen zu können. Vorzugsweise ist das Sensormittel in einen Regelkreis einbezogen, der für die Ansteuerung der Ventilanordnung ausgebildet ist. Hierdurch kann eine kurze Reaktionszeit für die Regelung der Ventilanordnung und des damit gekoppelten Steuerventils verwirklicht werden. Das Sensormittel kann in der Ventilplatte angeordnet sein, in diesem Fall wird ein Sensorsignal des Sensormittels über eine geeignete Sensorschnittstelle an die Anschlussplatte bereitgestellt und kann von dort beispielsweise an eine Verarbeitungseinrichtung im Grundkörper weitergeleitet werden. Alternativ ist das Sensormittel in der Anschlussplatte angeordnet und in der Ventilplatte ist lediglich ein Sensorkanal zur fluidischen Kopplung des Arbeitskanals mit dem Sensormittel ausgebildet.

Bei einer alternativen Ausgestaltung der Erfindung ist vorgesehen, dass dem Arbeitsanschluss an der Anschlussplatte eine Ventilplatte angeordnet ist, die wenigstens ein Steuerventil umfasst, das für eine Beeinflussung eines Fluidstroms zwischen dem Arbeitsanschluss und einem Fluidverbraucher ausgebildet ist, wobei ein elektrischer Steueranschluss des Steuerventils mit einer Steuerschnittstelle verbunden ist und wobei das Steuerventil eine, vorzugsweise normal geschlossene, Vorzugsstellung aufweist. Die Aufgabe dieses Steuerventils liegt darin, eine zuverlässige Abschaltung der fluidischen Versorgung des Fluidverbrauchers zu gewährleisten, was insbesondere im Hinblick auf sicherheitsgerichtete Einsatzfälle für die Ventilanordnung von Interesse ist. Bei dem Steuerventil handelt es sich um ein elektrisch angesteuertes Ventil, insbesondere um ein Magnetventil, das ohne Bereitstellung elektrischer Energie in einer Vorzugsstellung, insbesondere in einer Schließstellung, befindlich ist. Die elektrische Versorgung dieses Steuerventils erfolgt vorzugsweise unmittelbar von einer sicherheitsgerichteten Steuerung, die gegebenenfalls auch für die Ansteuerung der Ventilanordnung und/oder für eine Ermittlung einer Funktionsstellung des angesteuerten Fluidverbrauchers ausgebildet ist. Alternativ kann vorgesehen sein, dass das Steuerventil als Entlüftungsventil ohne Bereitstellung elektrischer Energie in einer Öffnungsstellung befindlich ist und somit eine Entlüftung des Fluidverbrauchers in Falle eines Ausfalls der Ansteuerung für die Ventilanordnung und/oder das Steuerventil gewährleistet. Hiermit wird aufgrund der zweikanalig redundanten Entlüftung des Fluidverbrauchers ein hohes Sicherheitsniveau für die Ventilanordnung gewährleistet.

Vorteilhafte Ausführungsformen der Erfindung sind in der Zeichnung dargestellt. Hierbei zeigt:
- Figur 1: eine schematische Draufsicht auf eine Steuereinheit, die eine Ventilanordnung mit zwei Vorsteuerventilen, vier Hauptventilen, einem Kanalkörper und einer Anschlussplatte umfasst, die in einem Steuergehäuse aufgenommen sind, wobei der Anschlussplatte eine Ventilplatte zugeordnet ist,
- Figur 2: eine Explosionsdarstellung der Steuereinheit gemäß der Figur 1,
- Figur 3: eine erste Ausführungsform einer Ventilplatte,
- Figur 4: eine zweite Ausführungsform einer Ventilplatte,
- Figur 5: eine schematische Schaltbilddarstellung einer ersten Ausführungsform einer Ventilanordnung,
- Figur 6: eine schematische Schaltbilddarstellung einer zweiten Ausführungsform einer Ventilanordnung, und
- Figur 7: eine schematische Schaltbilddarstellung für die erste Ausführungsform der Ventilplatte.

Eine in den Figuren 1 und 2 dargestellte Steuereinheit 1 ist für eine fluidische Versorgung eines nicht dargestellten Fluidverbrauchers vorgesehen, bei dem es sich beispielsweise um einen Pneumatikzylinder oder einen pneumatischen Schwenkantrieb handeln kann. Die Steuereinheit 1 kann für eine autarke Betriebsweise ohne externe Steuersignale und/oder für eine Anbindung an eine nicht dargestellte und zur Bereitstellung von Steuersignalen ausgebildete, übergeordnete Steuerung, bei der es sich insbesondere um eine speicherprogrammierbare Steuerung (SPS) handeln kann, ausgelegt sein. Die Steuereinheit 1 umfasst eine Steuerelektronik 2, die exemplarisch in Form einer Leiterplatte oder gedruckten Schaltung mit darauf bestückten elektronischen und elektrische Komponenten wie beispielsweise einem Mikroprozessor ausgebildet sein kann. Die Steuerelektronik 2 ist für eine Verarbeitung von Steuerbefehlen ausgebildet, die entweder von einem auf der Steuerelektronik 2 ablaufenden Steuerprogramm oder von einer übergeordneten Steuerung bereitgestellt werden und die von einer Ventilanordnung 3 in Fluidströme an einem Arbeitsanschluss 4 umgesetzt werden.

Aus Gründen der Vereinfachung sind in den Figuren 1 bis 3 die zwischen den nachstehend näher beschriebenen fluidischen Komponenten erforderlichen Fluidkanäle nicht dargestellt. Eine detaillierte Darstellung der fluidischen Verschaltung dieser fluidischen Komponenten ist den Ausführungsbeispielen der Figuren 4 und 5 zu entnehmen.

Die Steuerelektronik 2 steht in elektrischer Verbindung mit zwei Vorsteuerventilen 5, 6, bei denen es sich exemplarisch um Magnetventile, vorzugsweise um 2/2-Wegeventile, insbesondere wie dargestellt um 3/2-Wege Ventile, handeln kann. Die Vorsteuerventile 5, 6 werden von der Steuerelektronik 2 mit elektrischer Energie beaufschlagt, um Fluidströme an Hauptventile 7 bis 10 bereitzustellen. Vorzugsweise sind die Steuerelektronik 2 und die Vorsteuerventile 5, 6 für eine Ansteuerung über eine analoge Stromschnittstelle, vorzugsweise mit einer Stromstärke von maximal 20 mA, insbesondere mit einem Bruchteil hiervon, ausgebildet und erfüllen somit die in der Prozesstechnik häufig anzutreffenden Anforderungen an "Low-Power"-Endgeräte. Bei den Hauptventilen 7 bis 10 handelt es sich um fluidisch ansteuerbare Ventile, beispielhaft um fluidisch vorgesteuerte 3/2-Wegeventile. Bevorzugt ist vorgesehen, dass die Hauptventile 7 bis 10 als membrangesteuerte, druckausgeglichene Ventile ausgebildet sind, wodurch ein vorteilhaftes Schaltverhalten für die Hauptventile 7 bis 10 bewirkt werden kann. Zwischen den Vorsteuerventilen 5, 6 und den Hauptventilen 7 bis 10 ist eine Adapterplatte 11 angeordnet, die von nicht näher dargestellten Ausnehmungen durchsetzt ist, um eine fluidisch kommunizierende Verbindung zwischen den ebenfalls nicht dargestellten Ausgangsanschlüssen der Vorsteuerventile 5, 6 und den in den Darstellungen der Figuren 1 und 2 nicht sichtbaren Eingangsanschlüssen der Hauptventile 7 bis 10 zu gewährleisten. Beispielhaft kann die Adapterplatte 11 auch für eine Dichtwirkung zwischen den Vorsteuerventilen 5, 6 und den Hauptventilen 7 bis 10 ausgebildet sein.

Exemplarisch ist vorgesehen, dass sowohl die Vorsteuerventile 5, 6 als auch die Hauptsteuerventile 7 bis 10 jeweils quaderförmig ausgebildet sind und abdichtend flächig aneinander Anliegen und damit bei dieser Ausführungsform der Ventilanordnung auch den Grundkörper 14 bilden.

An einer den Vorsteuerventilen 5, 6 entgegengesetzten Oberfläche 12 weisen die Hauptventile 7 bis 10 jeweils mehrere Ventilanschlüsse 15, die für eine Bereitstellung von nachstehend näher beschriebenen Fluidströmen durch die jeweiligen Hauptventile 7 bis 10 ausgebildet sind und die somit die Fluidanschlüsse des Grundkörpers 14 bilden.

Gegenüberliegend zur Oberfläche 12 der Hauptventile 7 bis 10 ist ein Kanalkörper 16 angeordnet, der vorzugsweise quaderförmig ausgebildet ist und für eine abdichtende Anlage an der Oberfläche 12 vorgesehen ist. Der Kanalkörper 16 weist jeweils wenigstens einen, in den Figuren 1 und 2 nicht erkennbaren, jedoch in den Figuren 4 und 5 näher dargestellten Anschlusskanal und Verbindungskanal auf. Der Kanalkörper 16 ist sowohl an einer den Hauptventilen 7 bis 10 zugewandten Oberfläche als auch an einer den Hauptventilen 7 bis 10 abgewandten Oberfläche 17 mit Mündungsöffnungen 18 versehen, die jeweils von einer ringförmigen Dichtung 19 berandet sind, wobei der Anschlusskanal in wenigstens eine der Mündungsöffnungen 18 mündet. Der Kanalkörper 16 ist exemplarisch zur Aufnahme in einer Anschlussplatte 20 vorgesehen, die ihrerseits beispielhaft grundsätzlich quaderförmig ausgebildet ist und die eine in der Figur 2 nicht sichtbare Ausnehmung aufweist, die derart an die Geometrie des Kanalkörpers 16 angepasst ist, dass der Kanalkörper 16 zumindest nahezu vollständig flächenbündig in der Anschlussplatte 20 aufgenommen werden kann.

An der Anschlussplatte 20 sind exemplarisch neben dem Arbeitsanschluss 4 auch ein Versorgungsanschluss 21, ein Abluftanschluss 22 sowie ein Reserveanschluss 23 vorgesehen, wobei der Reserveanschluss 23 in Abhängigkeit von der fluidischen Verschaltung im Kanalkörper 16 auch als zweiter Arbeitsanschluss ausgebildet sein kann. Dabei ist der Versorgungsanschluss 21 für eine fluidische Kopplung mit einer nicht dargestellten Fluidquelle und damit für die fluidische Versorgung der Steuereinheit 1 vorgesehen. Der Abluftanschluss 22 kann insbesondere mit einem nicht dargestellten Schalldämpfer verbunden werden, um Abluft aus der Steuereinheit 1 möglichst geräuscharm abführen zu können.

Die Anschlussplatte 20 ist für eine flächige Anlage an einem Gehäuse 24 der Steuereinheit 1 vorgesehen und kann an dem Gehäuse 24 mit nicht dargestellten Befestigungsmitteln, insbesondere mit Schrauben, festgelegt werden. Bei der Festlegung der Anschlussplatte 20 am Gehäuse 24 werden die Dichtungen 19 am Kanalkörper 16 sowie weitere, nicht dargestellte Dichtmittel zwischen den Vorsteuerventilen 5, 6 und den Hauptventilen 7 bis 10, der Adapterplatte 11 sowie dem Kanalkörper 16 komprimiert und gewährleisten somit eine fluidische Abdichtung untereinander, so dass bei Anlegen eines Versorgungsdrucks am Versorgungsanschluss 21 keine nennenswerte Fluidverluste in der Steuereinheit 1 auftreten. Vorzugsweise ist vorgesehen, dass die Anschlussplatte 20 von Fluidkanälen 44 durchsetzt ist, die jeweils fluidische Verbindungen zwischen den an der Anschlussplatte 20 beidseitig ausgebildeten Arbeitsanschlüssen 4, Versorgungsanschlüssen 21, Abluftanschlüssen 22 und Reserveanschlüssen 23 gewährleisten.

Die in den Figuren 3 und 4 dargestellten alternativen Ausführungsformen von Ventilplatten 25, 45 können wahlweise an der Anschlussplatte 20 angekoppelt werden und sind mit gleichartigen Fluidanschlüssen wie die Anschlussplatte 20, also mit einem Arbeitsanschluss 4, einem Versorgungsanschluss 21, einem Abluftanschluss 22 und einem Reserveanschluss 23 versehen. Für die Ventilplatte 45 ist in der Figur 7 eine nachstehend noch näher beschriebene fluidische Verschaltung dargestellt. Die Ventilplatten 25, 45 dienen einer Erweiterung des Funktionsumfangs der Steuereinheit 1, wobei die Ventilplatte 25 zur Erreichung eines vorgebbaren Sicherheitsniveaus sowie insbesondere zur Verwirklichung von vorgegebenen Sicherheitsfunktionen wie Fail-Safe oder Fail-Freeze für die damit ausgerüstete Steuereinheit 1 ausgebildet ist, während die Ventilplatte 45 für einen hohen Fluiddurchsatz ausgebildet ist.

Andere, nicht dargestellte Ventilplatten können ebenfalls an der Anschlussplatte 20 angefügt werden, dabei ist exemplarisch vorgesehen, dass die jeweilige Ventilplatte mit der Anschlussplatte 20 abdichtend verschraubt wird.

Aus der Darstellung der Figur 5 ist zu entnehmen, wie eine exemplarische fluidische Verschaltung der Vorsteuerventile 5, 6 mit den Hauptventilen 7 bis 10 und dem Kanalkörper 16 in der Steuereinheit 1 vorgesehen sein kann. in der schematischen Darstellung der Figuren 5, 6 und 7 werden Verbindungen zwischen Fluidkanälen, insbesondere zischen Verbindungskanälen, mit kreisrunden Punkten symbolisiert. Fluidische Schnittstellen an Außenoberflächen werden mit Quadraten symbolisiert. Arbeitsanschlüsse werden mit liegenden Rechtecken symbolisiert. Elektrische Schnittstellen werden mit stehenden Rechtecken symbolisiert.

Beispielhaft ist vorgesehen, dass die Vorsteuerventile 5, 6 als elektrisch angesteuerte Magnetventile ausgebildet sind, die jeweils über eine elektrische Schnittstelle 28, 29 mit der in der Figur 5 nicht dargestellten Steuerelektronik verbunden sind. Dementsprechend kann durch Bereitstellung eines geeigneten Steuersignals an der Schnittstelle 28 bzw. 29 eine Schaltfunktion des jeweils angesteuerten Vorsteuerventils 5, 6 bewirkt werden. Exemplarisch sind die Vorsteuerventile 5, 6 jeweils als 3/2-Wegeventile ausgebildet, wobei beide Vorsteuerventile 5, 6 jeweils mit einem insbesondere als Wendelfeder ausgebildeten Federmittel 30 mechanisch in eine Vorzugsstellung vorgespannt sind. In dieser Vorzugsstellung der Vorsteuerventile 5, 6 ist eine fluidische Verbindung zwischen Steueranschlüssen 32 der exemplarisch fluidisch ansteuerbaren Hauptventile 7 bis 10 und einem Entlüftungsanschluss 31 des jeweiligen Vorsteuerventils 5, 6 vorgesehen, so dass die ebenfalls durch Federmittel 33 jeweils in eine Vorzugsstellung vorgespannten Hauptventile 7 bis 10 in dieser Vorzugsstellung verbleiben. Ferner ist vorgesehen, dass das Hauptventil 7 durch Bereitstellung eines Fluidstroms vom Vorsteuerventil 5 angesteuert werden kann, während das Hauptventil 8 durch Bereitstellung eines Fluidstroms vom Vorsteuerventil 6 angesteuert werden kann.

Die Hauptventile 7 bis 10 weisen jeweils Fluidanschlüsse 34 auf, die in abdichtender, fluidisch kommunizierender Verbindung mit Fluidanschlüssen 35 im Kanalkörper 16 stehen. Die Aufgabe des Kanalkörpers 16 liegt darin, an die Hauptventile 7 bis 10 bereitgestellte und von den Hauptventilen 7 bis 10 freigegebene Fluidströme in geeigneter Weise an den Arbeitsanschluss 4 und den Abluftanschluss 22 und gegebenenfalls an den Reserveanschluss 23 bereitzustellen. Dabei wird durch die Zuordnung des im Kanalkörper 16 vorgesehenen Anschlusskanals 36 sowie der im Kanalkörper 16 vorgesehenen Verbindungskanäle 37 die die fluidische Funktion der Steuereinheit 1 bestimmt. Wie bereits vorstehend beschrieben wurde kann der Kanalkörper 16 ausgetauscht werden, so dass unterschiedliche fluidische Funktionen für die Steuereinheit 1 vorgegeben werden können, wie dies nachstehend im Zusammenhang mit den Figuren 5 und 6 näher beschrieben wird.

Exemplarisch ist der Kanalkörper 16 derart ausgebildet und die Vorzugsstellung des Hauptventils 7 so gewählt, dass ohne eine fluidische Ansteuerung des Hauptventils 7 ein am Versorgungsanschluss 21 anliegender Versorgungsdruck mit Hilfe des Hauptventils 7 über den Verbindungskanal 37 am Arbeitsanschluss 4 bereitgestellt wird. Ferner ist die Vorzugsstellung des Hauptventils 8 so gewählt, dass ohne eine fluidische Ansteuerung des Hauptventils 8 eine fluidische Verbindung zwischen dem Arbeitsanschluss 4 und dem Abluftanschluss 22 unterbrochen ist. Somit ist ohne eine fluidische Ansteuerung der Hauptventile 7, 8 ein Fluidstrom vom Versorgungsanschluss 21 über das Hauptventil 7 und den Anschlusskanal 36 an den Arbeitsanschluss 4 ermöglicht.

Sobald das Hauptventil 7 durch Bereitstellung eines Fluidstroms vom Vorsteuerventil 5 aus der Vorzugsstellung in eine nicht dargestellte Schaltstellung gebracht wird, ist durch die fluidische Verschaltung des Anschlusskanals 36 und der Verbindungskanäle 37 im Kanalkörper 16 gewährleistet, dass eine fluidische Verbindung zwischen dem Versorgungsanschluss 21 und dem Arbeitsanschluss 4 unterbrochen wird. In diesem Fall wird dem nicht dargestellten Fluidverbraucher zugeführtes Fluid sozusagen eingeschlossen, wodurch der, beispielsweise als Pneumatikzylinder ausgebildete, Fluidverbraucher in einer vorgegebenen Stellung verbleibt und gegebenenfalls eine vorgebbare Kraft bereitstellen kann und der Fluidverbraucher eine Zustandsänderung erfährt.

In einem nachfolgenden Schritt kann vorgesehen werden, das Hauptventil 8 durch Bereitstellung eines Fluidstroms vom Vorsteuerventil 6 aus der Vorzugsstellung in eine nicht dargestellte Schaltstellung zu bringen, in der eine fluidisch kommunizierende Verbindung zwischen dem Arbeitsanschluss 4 und dem Abluftanschluss 22 hergestellt wird, so dass das dem Fluidverbraucher zugeführtes Fluid über den Abluftanschluss 22 abströmen kann.

Exemplarisch ist im Kanalkörper 16 eine Abzweigung 39 von einem Versorgungskanal 40, der den Versorgungsanschluss 21 mit dem zugehörigen Fluidanschluss 34 des Hauptventils 7 verbindet, vorgesehen. Die Abzweigung 39 ist fluidisch mit einem Druckregelventil 41 verbunden, das für eine Reduzierung des am Versorgungsanschluss 21 anliegenden Fluiddrucks ausgebildet ist und dementsprechend an einem zugeordneten Fluidanschluss 34, 35 einen reduzierten Versorgungsdruck bereitstellt. Der vom Druckregelventil 41 reduzierte Versorgungsdruck wird über eine Fluidleitung 42 an die beiden Vorsteuerventile 5, 6 bereitgestellt und kann von den beiden Vorsteuerventilen 5, 6 als Steuerdruck an die jeweiligen Hauptventile 7 bis 10 weitergeleitet werden.

Exemplarisch ist der in Figur 5 dargestellte Kanalkörper 16 für eine Fail-Safe-Funktion vorgesehen, bei der im Falle eines Ausfalls der elektrischen Versorgung für die Steuerelektronik 2 und/oder der pneumatischen Versorgung ein definierter Zustand für den mit der Steuereinheit 1 fluidisch gekoppelten, nicht dargestellten Fluidverbraucher eintritt. Bei Ausfall der elektrischen Versorgung für die Steuerelektronik 2 nehmen die beiden Vorsteuerventile 5, 6 die in Figur 5 dargestellte Vorzugsstellung ein, wodurch eine gegebenenfalls vorliegende Steuerfluidbeaufschlagung der zugeordneten Hauptventile 7 bis 10 entfällt und die Hauptventile 7 bis 10 ebenfalls ihre Vorzugsstellung einnehmen. In diesem Fall liegt die in Figur 5 dargestellte fluidische Ansteuerung des nicht dargestellten Fluidverbrauchers vor, der mit dem am Versorgungsanschluss 21 bereitgestellten Versorgungsdruck über das Hauptventil 7 versorgt wird.

Bei der in Figur 6 dargestellten zweiten Ausführungsform des Kanalkörpers 66 sind die den Grundkörper 14 bildenden Vorsteuerventile 5, 6 und Hauptventile 7 bis 10 in gleicher Weise fluidisch verschaltet wie bei der Darstellung gemäß der Figur 5, dementsprechend liegen an den jeweils zugeordneten Fluidanschlüssen 34 die gleichen fluidischen Verhältnisse wie bei der Figur 5 vor. Abweichend hiervon ist bei der Figur 6 im Grundkörper 14 zusätzlich eine Verarbeitungseinrichtung 67 vorgesehen, die über nur schematisch dargestellte Anschlussmittel 68 elektrisch mit Drucksensoren 69, 70, 71 verbunden ist. Bei den Anschlussmitteln 68 kann es sich beispielsweise um nicht näher dargestellte elektrische Leitungen handeln, die den Grundkörper 14 und, nach Passieren einer nicht dargestellten elektrischen Schnittstelle, insbesondere einer Steckverbindung, auch den Kanalkörper 66 durchsetzen und mit den jeweiligen Drucksensor und 69, 70, 71 verbunden sind. Exemplarisch ist vorgesehen, dass die Drucksensoren 69, 70, 71 jeweils eine nicht näher dargestellte Speichereinrichtung für eine Speicherung von Messwerten und/oder Parametern umfassen. Ergänzend oder alternativ kann der Kanalkörper mit einer nicht näher dargestellten Speichereinrichtung versehen sein, die beispielsweise für eine Speicherung von Identifikationsdaten der Kanalplatte 66 ausgebildet ist. Exemplarisch kann diese Speichereinrichtung als RFID-Baustein (radio frequency identification device) für eine drahtlose Informationsübertragung an eine entsprechend eingerichtete Verarbeitungseinrichtung im Grundkörper 14 ausgebildet sein. Ferner ist am Grundkörper 14 eine Datenschnittstelle 72 vorgesehen, die einen Datenaustausch zwischen der Verarbeitungseinrichtung 67 und der Steuerelektronik 2 ermöglicht.

Der Drucksensor 69 ist exemplarisch dem Versorgungsanschluss 21 zugeordnet, der Drucksensor 70 ist exemplarisch dem Arbeitsanschluss 4 zugeordnet und der Drucksensor 71 ist exemplarisch dem Reserveanschluss 23 zugeordnet. Durch die Integration der Drucksensoren 69, 70, 71 in den Kanalkörper 66 kann eine Überwachung der Funktion der Hauptventile 7 bis 10 und der vorgeschalteten Vorsteuerventile 5 und 6 vorgenommen werden, wodurch die somit ausgestattete Steuereinheit 1 gegebenenfalls ein gegebenes Sicherheitsniveau innerhalb einer vorgebbaren Sicherheitsnorm erfüllen kann.

Ergänzend oder alternativ zum Kanalkörper 66 kann die Steuereinheit 1 zum Erreichen eines gegebenen Sicherheitsniveaus innerhalb einer vorgebbaren Sicherheitsnorm zusätzlich mit der Ventilplatte 25 ausgestattet werden, die in flächiger Anlage an die Oberfläche 43 der Anschlussplatte 20 angebracht werden kann und die an einer der Anschlussplatte 20 zugewandten Oberfläche in der Darstellung der Figur 3 nicht sichtbare Fluidanschlüsse aufweist, die zu den Fluidanschlüssen 4, 21, 22, 23 der Anschlussplatte 20 korrespondieren. An einer der Anschlussplatte 20 abgewandten Oberfläche 26 der Ventilplatte 25 sind ebenfalls der Arbeitsanschluss 4, der Versorgungsanschluss 21, der Abluftanschluss 22 und der Reserveanschluss 23 vorgesehen. Ferner ist an einer Seitenfläche der Ventilplatte 25 ein Steueranschluss 27 ausgebildet. Über den Steueranschluss 27 ist eine elektrische Ansteuerung eines in der Ventilplatte 25 vorgesehenen, nicht dargestellten Schaltventils vorgesehen, mit dessen Hilfe eine Freigabe oder Sperrung einer fluidisch kommunizierenden Verbindung zwischen dem Arbeitsanschluss 4 an der Anschlussplatte 20 und dem Arbeitsanschluss 4 an der Ventilplatte 25 vorgenommen werden kann. Dabei kann vorgesehen sein, dass ein am Steueranschluss 27 breitgestelltes Steuersignal von einer nicht dargestellten, sicherheitsgerichteten Steuerung bereitgestellt wird.

Alternativ hierzu ist bei der in Figur 4 dargestellten Ventilplatte 45 gemäß der Darstellung der Figur 7 ein exemplarisch als 3/3-Wegeventil ausgebildetes Schaltventil 46 vorgesehen, das fluidisch zwischen die an gegenüberliegenden Oberflächen 47, 48 der Ventilplatte 45 ausgebildeten Fluidanschlüsse, insbesondere den Arbeitsanschluss 4, den Versorgungsanschluss 21 und den Abluftanschluss 22 eingeschleift ist. Das Schaltventil 46 ist für große Fluidvolumenströme ausgelegt und kann mit Hilfe der Steuereinheit 1 angesteuert werden. Exemplarisch ist vorgesehen, dass ein erster Anschluss 49 des Schaltventils 46 fluidisch mit einer zwischen den Arbeitsanschlüssen 4 erstreckten Fluidleitung 50 verbunden ist. Ein zweiter Anschluss 51 des Schaltventils 46 ist mit einer Fluidleitung 52, die sich zwischen den Abluftanschlüssen 22 erstreckt, verbunden. Ein dritter Anschluss 53 des Schaltventils 46 ist über eine Fluidleitung 54 mit den Arbeitsanschlüssen 4 fluidisch verbunden. In einen Teilzweig 55 des Fluidkanals 54 ist eine, vorzugsweise einstellbar ausgebildete, Drossel 56 eingefügt, wobei der Teilzweig 55 an einen Steueranschluss 57 des fluidisch ansteuerbaren Schaltventils 46 geführt ist. Dementsprechend kann eine Ansteuerung des Schaltventils 46 sowohl durch einen Fluidstrom von der Steuereinheit 1 über den Arbeitsanschluss 4 als auch durch einen Fluidstrom vom Versorgungsanschluss 21 über das Schaltventil 46 und den Teilzweig 55 erfolgen. Hierdurch wird insbesondere eine selbsthaltende Schaltstellung für das Schaltventil 46 bei Versorgung des am Arbeitsanschluss 4 angeschlossenen, nicht dargestellten Fluidverbrauchers gewährleistet. In einer dritten Schaltstellung sind sämtliche Anschlüsse 49, 51, 53 gesperrt, so dass kein Fluidstrom über das Schaltventil 46 möglich ist. Exemplarisch ist der Fluidleitung 54 ein Drucksensor 58 zugeordnet, der über ein nicht näher dargestelltes elektrisches Anschlussmittel 59 mit der in Figur 6 dargestellten Verarbeitungseinrichtung 67 verbunden ist, in der das Drucksignal des Drucksensors 58 verarbeitet wird. Alternativ kann bei einer nicht dargestellten Variante vorgesehen sein, dass der Drucksensor direkt auf der Verarbeitungseinrichtung angebracht ist und über eine ebenfalls nicht näher dargestellte Sensorleitung fluidisch kommunizierend mit der Fluidleitung verbunden ist.

## Patentansprüche

1. Ventilanordnung zur fluidischen Versorgung eines Fluidverbrauchers, mit mehreren Hauptventilen (7, 8, 9, 10), die fluidisch kommunizierend mit jeweils zugeordneten Fluidanschlüssen (15 ,34) verbunden sind und die für eine Beeinflussung von Fluidströmen an den Fluidanschlüssen (15, 34) ausgebildet sind, wobei die Fluidanschlüsse (15, 34) zumindest teilweise an einer Anschlussfläche (12) eines Grundkörpers (14) angeordnet sind, und mit elektrisch ansteuerbaren Vorsteuerventilen (5, 6), die für eine fluidische Ansteuerung der Hauptventile (7, 8, 9, 10) ausgebildet sind, wobei dem Grundkörper (14) eine gegenüberliegend zur Anschlussfläche (12) angeordnete Anschlussplatte (20) zugeordnet ist, die von einem Fluidkanal (44) durchsetzt ist, der in einen Arbeitsanschluss (4) zum Anschluss eines Fluidverbrauchers mündet, wobei zwischen der Anschlussfläche (12) und der Anschlussplatte (20) ein separat ausgebildeter Kanalkörper (16; 66) angeordnet ist, der wenigstens einen Anschlusskanal (36) für eine fluidisch kommunizierende Verbindung zwischen wenigstens einem der Fluidanschlüsse (15, 34) und dem Arbeitsanschluss (4) und wenigstens einen Verbindungskanal (37) für eine fluidische Kopplung von wenigstens zwei Fluidanschlüssen (15, 34) aufweist, wobei der Grundkörper (14) die Anschlussplatte umfasst, wobei zwischen der Anschlussfläche und der Anschlussplatte ein Aufnahmeschacht für den Kanalkörper ausgebildet ist, wobei der Kanalkörper in wenigstens einer Funktionsstellung für die fluidisch kommunizierende Verschaltung der Hauptventile (7, 8, 9, 10) mit dem Arbeitsanschluss und einem in der Anschlussplatte (20) ausgebildeten Versorgungsanschluss (21) und einem in der Anschlussplatte (20) ausgebildeten Abluftanschluss (22) im Aufnahmeschacht anbringbar ist.

2. Ventilanordnung zur fluidischen Versorgung eines Fluidverbrauchers, mit mehreren Hauptventilen (7, 8, 9, 10), die fluidisch kommunizierend mit jeweils zugeordneten Fluidanschlüssen (15 ,34) verbunden sind und die für eine Beeinflussung von Fluidströmen an den Fluidanschlüssen (15, 34) ausgebildet sind, wobei die Fluidanschlüsse (15, 34) zumindest teilweise an einer Anschlussfläche (12) eines Grundkörpers (14) angeordnet sind, und mit elektrisch ansteuerbaren Vorsteuerventilen (5, 6), die für eine fluidische Ansteuerung der Hauptventile (7, 8, 9, 10) ausgebildet sind, wobei dem Grundkörper (14) eine gegenüberliegend zur Anschlussfläche (12) angeordnete Anschlussplatte (20) zugeordnet ist, die von einem Fluidkanal (44) durchsetzt ist, der in einen Arbeitsanschluss (4) zum Anschluss eines Fluidverbrauchers mündet, wobei zwischen der Anschlussfläche (12) und der Anschlussplatte (20) ein separat ausgebildeter Kanalkörper (16; 66) angeordnet ist, der wenigstens einen Anschlusskanal (36) für eine fluidisch kommunizierende Verbindung zwischen wenigstens einem der Fluidanschlüsse (15, 34) und dem Arbeitsanschluss (4) und wenigstens einen Verbindungskanal (37) für eine fluidische Kopplung von wenigstens zwei Fluidanschlüssen (15, 34) aufweist, wobei die separat ausgebildete Anschlussplatte (20) zur Anbringung an der Anschlussfläche (12) ausgebildet ist und einen Aufnahmeschacht für den Kanalkörper (16; 66) umfasst, wobei der Kanalkörper (16, 66) in wenigstens einer Funktionsstellung für die fluidisch kommunizierende Verschaltung der Hauptventile (7, 8, 9, 10) mit dem Arbeitsanschluss (4) und einem in der Anschlussplatte (20) ausgebildeten Versorgungsanschluss (21) und einem in der Anschlussplatte (20) ausgebildeten Abluftanschluss (22) im Aufnahmeschacht anbringbar ist

3. Ventilanordnung nach Anspruch 1 oder 2, **dadurch gekennzeichnet, dass** wenigstens ein Hauptventil (7, 8, 9, 10) und/oder wenigstens ein Vorsteuerventil (5, 6) eine vorgegebene Ventilstellung aufweisen.

4. Ventilanordnung nach Anspruch 1, 2 oder 3, **dadurch gekennzeichnet, dass** in der Anschlussplatte (20) ein weiterer Fluidkanal (44) ausgebildet ist, der in den Versorgungsanschluss (21) oder in den Abluftanschluss (22) mündet und dass im Kanalkörper (16; 66) ein weiterer Anschlusskanal (36) und/oder ein weiterer Verbindungskanal (37) für eine fluidisch kommunizierende Verbindung zwischen wenigstens einem der Fluidanschlüsse (15, 34) und dem Versorgungsanschluss (21) oder dem Abluftanschluss (22) und/oder für eine fluidische Kopplung von wenigstens zwei weiteren Fluidanschlüssen ausgebildet ist.

5. Ventilanordnung nach Anspruch 4, **dadurch gekennzeichnet, dass** im Kanalkörper (16; 66) mehrere Verbindungskanäle (37) ausgebildet sind, die für eine vorgebbare fluidische Verschaltung der Hauptventile (7, 8, 9, 10) mit dem Arbeitsanschluss (4) und dem Versorgungsanschluss (21) und dem Abluftanschluss (22) ausgebildet sind.

6. Ventilanordnung nach einem der vorhergehenden Ansprüche, **dadurch gekennzeichnet, dass** die, vorzugsweise vier, Hauptventile (7, 8, 9, 10) gleichartig, insbesondere identisch, ausgebildet sind.

7. Ventilanordnung nach einem der vorhergehenden Ansprüche, **dadurch gekennzeichnet, dass** am Grundkörper (14) und am Kanalkörper (16; 66) zueinander korrespondierende Informationsschnittstellen angeordnet sind, die für einen Datenaustausch zwischen einer elektronischen Speichereinrichtung im Kanalkörper (16; 66) und einer elektronischen Verarbeitungseinrichtung (67) im Grundkörper (14) ausgebildet sind.

8. Ventilanordnung nach einem der vorhergehenden Ansprüche, **dadurch gekennzeichnet, dass** dem Anschlusskanal (36) und/oder dem Verbindungskanal (37) wenigstens eine pneumatische Komponente aus der Gruppe: Druckregelventil (41), Drosselventil, Schaltventil, zugeordnet ist.

9. Ventilanordnung nach einem der vorhergehenden Ansprüche, **dadurch gekennzeichnet, dass** dem Anschlusskanal (36) und/oder dem Verbindungskanal (37) wenigstens ein Sensormittel aus der Gruppe: Drucksensor (69, 70, 71), Durchflusssensor, Temperatursensor, zugeordnet ist.

10. Ventilanordnung nach einem der vorhergehenden Ansprüche, **dadurch gekennzeichnet, dass** dem Arbeitsanschluss (4) an der Anschlussplatte (20) eine Ventilplatte (45) zugeordnet ist, die wenigstens ein Steuerventil (46) umfasst, das für eine Beeinflussung eines Fluidstroms zwischen einer Fluidquelle und einem Fluidverbraucher ausgebildet ist, wobei ein fluidischer Steueranschluss (57) des Steuerventils (46) in fluidischer kommunizierender Verbindung mit dem Arbeitsanschluss (4) steht und wobei der Ventilplatte (45) wenigstens ein Sensormittel aus der Gruppe: Drucksensor (58), Durchflusssensor, Temperatursensor, Positionssensor, zugeordnet ist, wobei das Sensormittel elektrisch mit der Anschlussplatte (20) verbunden ist oder in der Anschlussplatte aufgenommen ist.

11. Ventilanordnung nach einem der Ansprüche 1 bis 9, **dadurch gekennzeichnet, dass** dem Arbeitsanschluss (4) an der Anschlussplatte (20) eine Ventilplatte (25) angeordnet ist, die wenigstens ein Steuerventil umfasst, das für eine Beeinflussung eines Fluidstroms zwischen dem Arbeitsanschluss und einem Fluidverbraucher ausgebildet ist, wobei ein elektrischer Steueranschluss des Steuerventils mit einer Steuerschnittstelle (28) verbunden ist und wobei das Steuerventil eine, vorzugsweise normal geschlossene, Vorzugsstellung aufweist.

## Claims

1. Valve arrangement for a fluidic supply of a fluid load, comprising several main valves (7, 8, 9, 10) which are connected, with fluidic communication, to respectively assigned fluid ports (15, 34) and which are designed for influencing fluid flows at the fluid ports (15, 34), wherein the fluid ports (15, 34) are located at least partly on a connection face (12) of a base body (14), and comprising electrically controllable pilot valves (5, 6) which are designed for fluidic control of the main valves (7, 8, 9, 10), wherein the base body (14) is assigned a connection plate (20) lying opposite the connection face (12) and through which runs a fluid passage (44) which leads into an operating port (4) for the connection of a fluid load, wherein, between the connection face (12) and the connection plate (20) there is provided a separate passage body (16, 66) which has at least one connection passage (36) for a fluidically communicating link between at least one of the fluid ports (15, 34) and the operating port (4), and at least one connecting conduit (37) for a fluidic coupling of at least two fluid ports (15, 34), wherein the base body (14) includes the connection plate and wherein a locating shaft for the passage body is formed between the connection face and the connection plate (20), wherein the passage body may be attached in at least one functional position for the fluidically communicating interconnection of the main valves (7, 8, 9, 10) with the operating port and with a supply port (21) formed in the connection plate (20) and with an air outlet port formed in the connection plate (20) in the locating shaft.

2. Valve arrangement for a fluidic supply of a fluid load, with several main valves (7, 8, 9, 10) which are connected, with fluidic communication, to respectively assigned fluid ports (15, 34) and which are designed for influencing fluid flows at the fluid ports (15, 34), wherein the fluid ports (15, 34) are located at least partly on a connection face (12) of a base body (14), and with electrically controllable pilot valves (5, 6) which are designed for fluidic control of the main valves (7, 8, 9, 10), wherein the base body (14) is assigned a connection plate (20) lying opposite the connection face (12) and through which runs a fluid passage (44) which leads into an operating port (4) for the connection of a fluid load wherein, between the connection face (12) and the connection plate (20) there is provided a separate passage body (16, 66) which has at least one connection passage (36) for a fluidically communicating link between at least one of the fluid ports (15, 34) and the operating port (4), and at least one connecting conduit (37) for a fluidic coupling of at least two fluid ports (15, 34), wherein the separately formed connection plate (20) is designed for attachment to the connection face (12) and includes a locating shaft for the passage body (16; 66), wherein the passage body (16; 66) may be attached in at least one functional position for the fluidically communicating interconnection of the main valves (7, 8, 9, 10) with the operating port (4) and with a supply port (21) formed in the connection plate (20) and with an air outlet port formed in the connection plate (20) in the locating shaft.

3. Valve arrangement according to claim 1 or 2, **characterised in that** at least one main valve (7, 8, 9, 10) and/or at least one pilot valve (5, 6) have or has a preset preferred position.

4. Valve arrangement according to claim 1, 2 or 3, **characterised in that**, in the connection plate (20), a further fluid passage (44) is formed which opens out into the supply port (21) or the air outlet port (22), and that in the passage body (16; 66) there is formed a further connection passage (36) and/or a further connecting conduit (37) for a fluidically communicating connection between at least one of the fluid ports (15, 34) and the supply port (21) or the air outlet port (22) and/or for a fluidic coupling of at least two further fluid ports.

5. Valve arrangement according to claim 4, **characterised in that** there are formed in the passage body (16; 66) several connecting conduits (37), which are designed for presettable fluidic interconnection of the main valves (7, 8, 9, 10) with the operating port (4) and the supply port (21) and the air outlet port (22).

6. Valve arrangement according to any of the preceding claims, **characterised in that** the main valves (7, 8, 9, 10), preferably four, are similarly designed.

7. Valve arrangement according to any of the preceding claims, **characterised in that** information interfaces corresponding to one another are located on the base body (14) and on the passage body (16; 66), and are designed for data interchange between an electronic memory device in the passage body (16; 66) and an electronic processing device (67) in the base body (14).

8. Valve arrangement according to any of the preceding claims, **characterised in that** the connection passage (36) and/or the connecting conduit (37) is or are assigned at least one pneumatic component from the group: pressure-control valve (41), restrictor valve, control valve.

9. Valve arrangement according to any of the preceding claims, **characterised in that** the connection passage (36) and/or the connecting conduit (37) are or is assigned at least one sensor means from the group: pressure sensor (69, 70, 71), flow sensor, temperature sensor.

10. Valve arrangement according to any of the preceding claims, **characterised in that** the operating port (4) on the connection plate (20) is assigned a valve plate (45) including at least one control valve (46), which is designed to influence a fluid flow between a fluid source and a fluid load, wherein a fluidic control connection (57) of the control valve (46) is in fluidically communicating connection with the operating port (4) and wherein the valve plate (45) is assigned at least one sensor means from the group: pressure sensor (58), flow sensor, temperature sensor, position sensor, wherein the sensor means are electrically connected to the connection plate (20) or are accommodated in the connection plate.

11. Valve arrangement according to any of claims 1 to 9, **characterised in that** the operating port is assigned on the connection plate (20) a valve plate (25) which includes at least one control valve, which is designed to influence a fluid flow between the operating port and a fluid load, wherein an electrical control connection of the control valve is connected to a control interface (28) and wherein the control valve has a preferred position, preferably normally closed.

## Revendications

1. Ensemble de soupapes servant à l'alimentation fluidique d'un consommateur de fluide, avec plusieurs soupapes principales (7, 8, 9, 10), qui sont reliées en communication fluidique avec des raccords pour fluide (15, 34) respectivement associés et qui sont réalisées pour influencer des flux de fluide au niveau des raccords de fluide (15, 34), dans lequel les raccords de fluide (15, 34) sont disposés au moins en partie au niveau d'une surface de raccordement (12) d'un corps de base (14), et avec des soupapes pilotes (5, 6) pouvant être commandées de manière électrique, qui sont réalisées pour un pilotage fluidique des soupapes principales (7, 8, 9, 10), dans lequel est associée au corps de base (14) une plaque de raccordement (20), disposée de manière opposée par rapport à la surface de raccordement (12), qui est traversée par un canal de fluide (44), qui débouche dans un raccord de travail (4) servant au raccordement d'un consommateur de fluide, dans lequel est disposé entre la surface de raccordement (12) et la plaque de raccordement (20) un corps de canal (16 ; 66) réalisé de manière séparée, qui présente au moins un canal de raccordement (36) pour une liaison de communication fluidique entre au moins un des raccords de fluide (15, 34) et le raccord de travail (4) et au moins un canal de liaison (37) pour un couplage fluidique d'au moins deux raccords de fluide (15, 34), dans lequel le corps de base (14) comprend la plaque de raccordement, dans lequel un compartiment de logement pour le corps de canal est réalisé entre la surface de raccordement et la plaque de raccordement, dans lequel le corps de canal peut être installé dans le compartiment de logement dans au moins une position fonctionnelle pour le branchement en communication fluidique des soupapes principales (7, 8, 9, 10) avec le raccord de travail et un raccord d'alimentation (21) réalisé dans la plaque de raccordement (20) et un raccord d'évacuation d'air (22) réalisé dans la plaque de raccordement (20).

2. Ensemble de soupapes servant à l'alimentation fluidique d'un consommateur de fluide, avec plusieurs soupapes principales (7, 8, 9, 10), qui sont reliées en communication fluidique avec des raccords de fluide (15, 34) respectivement associés et qui sont réalisées pour influencer des flux de fluide au niveau des raccords de fluide (15, 34), dans lequel les raccords de fluide (15, 34) sont disposés au moins en partie au niveau d'une surface de raccordement (12) d'un corps de base (14), et avec des soupapes pilotes (5, 6) pouvant être commandées de manière électrique, qui sont réalisées pour un pilotage fluidique des soupapes principales (7, 8, 9, 10), dans lequel est associée au corps de base (14) une plaque de raccordement (20), disposée de manière opposée par rapport à la surface de raccordement (12), qui est traversée par un canal de fluide (44), qui débouche dans un raccord de travail (4) servant au raccordement d'un consommateur de fluide, dans lequel est disposé entre la surface de raccordement (12) et la plaque de raccordement (20) un corps de canal (16 ; 66) réalisé de manière séparée, qui présente au moins un canal de raccordement (36) pour une liaison de communication fluidique entre au moins un des raccords de fluide (15, 34) et le raccord de travail (4) et au moins un canal de liaison (37) pour un couplage fluidique d'au moins deux raccords de fluide (15, 34), dans lequel la plaque de raccordement (20) réalisée de manière séparée est réalisée pour être installée au niveau de la surface de raccordement (12) et comprend un compartiment de logement pour le corps de canal (16 ; 66), dans lequel le corps de canal (16, 66) peut être installé dans au moins une position fonctionnelle pour le branchement en communication fluidique des soupapes principales (7, 8, 9, 10) au raccord de travail (4) et à un raccord d'alimentation (21) réalisé dans la plaque de raccordement (20) et un raccord d'évacuation d'air (22) réalisé dans la plaque de raccordement (20).

3. Ensemble de soupapes selon la revendication 1 ou 2, **caractérisé en ce qu'**au moins une soupape principale (7, 8, 9, 10) et/ou au moins une soupape pilote (5, 6) présentent une position de soupape prédéfinie.

4. Ensemble de soupapes selon la revendication 1, 2 ou 3, **caractérisé en ce qu'**est réalisé dans la plaque de raccordement (20) un autre canal de fluide (44), qui débouche dans le raccord d'alimentation (21) ou dans le raccord d'évacuation d'air (22) et qu'un autre canal de raccordement (36) et/ou un autre canal de liaison (37) pour une liaison de communication fluidique entre au moins un des raccords de fluide (15, 34) et le raccord d'alimentation (21) ou le raccord d'évacuation d'air (22) et/ou pour un couplage fluidique d'au moins deux autres raccords de fluide est réalisé dans le corps de canal (16 ; 66).

5. Ensemble de soupapes selon la revendication 4, **caractérisé en ce que** sont réalisés dans le corps de canal (16 ; 66) plusieurs canaux de liaison (37), qui sont réalisés pour un branchement fluidique pouvant être spécifié des vannes principales (7, 8, 9, 10) avec le raccord de travail (4) et le raccord d'alimentation (21) et le raccord d'évacuation d'air (22).

6. Ensemble de soupapes selon l'une quelconque des revendications précédentes, **caractérisé en ce que** les de préférence quatre soupapes principales (7, 8, 9, 10) sont réalisées de manière similaire, en particulier de manière identique.

7. Ensemble de soupapes selon l'une quelconque des revendications précédentes, **caractérisé en ce que** sont disposées au niveau du corps de base (14) et au niveau du corps de canal (16 ; 66) des interfaces d'information correspondant les unes aux autres, qui sont réalisées pour un échange de données entre un système de stockage électronique dans le corps de canal (16 ; 66) et un système de traitement électronique (67) dans le corps de base (14).

8. Ensemble de soupapes selon l'une quelconque des revendications précédentes, **caractérisé en ce qu'**au moins un composant pneumatique issu du groupe : soupape de régulation de pression (41), soupape d'étranglement, soupape de commutation, est associé au canal de raccordement (36) et/ou au canal de liaison (37).

9. Ensemble de soupape selon l'une quelconque des revendications précédentes, **caractérisé en ce qu'**au moins un moyen de capteur issu du groupe: capteur de pression (69, 70, 71), capteur de débit, capteur de température, est associé au canal de raccordement (36) et/ou au canal de liaison (37).

10. Ensemble de soupapes selon l'une quelconque des revendications précédentes, **caractérisé en ce qu'**est associée au raccord de travail (4) au niveau de la plaque de raccordement (20) une plaque de soupape (45), qui comprend au moins une soupape de commande (46), qui est réalisée pour influencer un flux de fluide entre une source de fluide et un consommateur de fluide, dans lequel un raccord de commande (57) fluidique de la soupape de commande (46) est en liaison de communication fluidique avec le raccord de travail (4) et dans lequel au moins un moyen de capteur issu du groupe : capteur de pression (58), capteur de débit, capteur de température, capteur de position est associé à la plaque de soupape (45), dans lequel le moyen de capteur est relié de manière électrique à la plaque de raccordement (20) ou est logé dans la plaque de raccordement.

11. Ensemble de soupapes selon l'une quelconque des revendications 1 à 9, **caractérisé en ce qu'**est disposée sur le raccord de travail (4) au niveau de la plaque de raccordement (20) une plaque de soupape (25), qui comprend au moins une soupape de commande, qui est réalisée pour influencer un flux de fluide entre le raccord de travail et le consommateur de fluide, dans lequel un raccord de commande électrique de la soupape de commande est relié à une interface de commande (28) et dans lequel la soupape de commande présente une position de prédilection de préférence normalement fermée.
